# EUROPÄISCHE PATENTSCHRIFT

(11) **EP 0 870 694 B1**
(45) Veröffentlichungstag und Bekanntmachung des Hinweises auf die Patenterteilung: **23.08.2000**
(21) Anmeldenummer: 98106528.7
(22) Anmeldetag: 09.04.1998
(51) Int. Cl.: B65D 47/06, B65D 51/16

(54) **Ausgiesser**
Pouring device
Bec-verseur

(30) Priorität: 09.04.1997 DE 19714734
(43) Veröffentlichungstag der Anmeldung: 14.10.1998
(73) Patentinhaber: Von Rönn, Thomas, 22147 Hamburg (DE)
(72) Erfinder: Von Rönn, Thomas, 22147 Hamburg (DE)

(56) Entgegenhaltungen:
- DE-A- 3 017 789
- DE-U- 8 814 921
- DE-U- 29 706 333
- GB-A- 2 296 911
- US-A- 1 428 297
- US-A- 3 311 275

## Beschreibung

Die Erfindung betrifft einen Ausgießer für flaschenartige Behälter gemäß dem Oberbegriff des Anspruchs 1.

Ein solcher Ausgießer ist beispielsweise aus der DE 88 14 921 U1 bekannt. Anderen Ausgießern ist gemeinsam, daß sie aus einem stopfenartigen Gebilde bestehen, welches mittig eine Bohrung aufweist, in welcher je nach Verwendungszweck ein gerades oder leicht gebogenes Rohr mit gleichbleibendem Durchmesser oder sich nach oben zur Gießkante verengend angeordnet ist. Die zum gleichmäßigen Ausgießen erforderliche Belüftung der Flasche erfolgt gegebenenfalls durch eine separate Bohrung oder ein separates Rohr.

Die Befestigung und Abdichtung erfolgt regelmäßig im oberen annähernd zylindrisch geformten Teil des flaschenartigen Behälters. Größte Verbreitung haben hier sich verjüngende Korken sowie einstückig hergestellte Grundkörper aus Kunststoff mit radial umlaufend angeordneten Ringrippen gefunden.

Die Ausgießer der eingangs erwähnten Art, und hier insbesondere wechselnd auf Weinflaschen aufsetzbare Ausgießer, weisen jedoch wesentliche Nachteile auf:

Ein gemeinsamer Nachteil liegt in der Gießgeometrie. Denn im Gießvorgang wird ein relativ stark gebündelter Flüssigkeitsstrahl, eine relativ lange Gießparabel erzeugend, abgegeben. Bei größerem Flüssigkeitsdurchsatz beginnt der Flüssigkeitsstrahl zumeist stark zu pulsieren, was einer gezielten Abgabe entgegenwirkt. Eine effektive Steuerung des Gießvorganges kann im wesentlichen nur über größere zügige Veränderungen des Neigungswinkels der Flasche erfolgen, wobei eine Feindosierung insbesondere unter Vermeidung jeglichen Nachtropfens nicht immer möglich ist.

Ein weiterer wesentlicher Nachteil liegt in dem verhältnismäßig geringen Flüssigkeitsdurchsatz. Somit ist eine Verwendung derartiger Ausgießer, insbesondere für den Ausschank von Weinen oder vergleichbaren Getränken in verzehrüblichen Mengen, nur in unbefriedigender Weise möglich.

Ein weiterer Nachteil liegt in der Handhabung, hier insbesondere in dem entweder großen erforderlichen Kraftaufwand, um den Ausgießer an der Gießöffnung zu befestigen oder in der mangelhaften Dichtung mit der Folge, daß Flüssigkeit unkontrolliert abtropft.

Ausgehend von diesem Stand der Technik, liegt der Erfindung die Aufgabe zugrunde, einen Ausgießer zu schaffen, welcher den Gießkomfort erhöht, einfach auf den Behälterhals aufgesetzt werden kann und sicher hält.

Die Lösung dieser Aufgabe erfolgt mit den kennzeichnenden Merkmalen des Anspruchs 1.

Die mit der Erfindung erzielten Vorteile bestehen insbesondere in der wesentlichen Verbesserung der Gießeigenschaften. Durch die Verlagerung der Gießöffnung von der Gießöffnung des flaschenartigen Behälters nach vorne und deren Erweiterung wird eine Geometrie erzeugt, welche den beim Ausgießen entstehenden parabelförmigen Flüssigkeitsstrom weiter umschließt bzw. diesen verfolgend eine Gleitfläche bietet. Es hat sich überraschenderweise gezeigt, daß dadurch eine wesentlich kürzere und damit beherrschbarere Gießparabel erzeugt wird, welche sich bei der Verringerung des Flüssigkeitsdurchsatzes in ihrem Verlauf nur unwesentlich verändert, wobei trotz der sich weitenden Wandung ein gebündelter Flüssigkeitsstrahl erhalten bleibt. Mit dem erfindungsgemäßen Ausgießer wird auch ungeübten Personen ein feindosiertes, tropffreies und zudem elegantes Ausgießen insbesondere von Getränken ermöglicht.

Infolge der federnden Laschen kann der Ausgießer auch von wenig geübten Personen mit wenig Kraftaufwand sicher haltend und dichtend auf einem der Ausgestaltung des Ausgießers entsprechenden flaschenartigen Behälter aufgesetzt werden, wobei auch Abweichungen aus einem herstellungsbedingten Preßversatz oder aus Maßtoleranzen durch die elastisch federnden Elemente ausgeglichen werden.

Entsprechend einer vorteilhaften Ausführungsform weist der Ausgießer einen auf der Abreißkante oder der inneren Wandung unterhalb der Abreißkante auflegbaren, die Öffnung verschließenden Deckel auf, welcher in einer weiteren Ausführungsform vorteilhaft einen Luftaustausch ermöglichend durchbrochen ist.

Vorteilhaft ist hierbei, daß zusätzlich weitere Funktionen mit einem erfindungsgemäßen Ausgießer erfüllt werden können. Da die verhältnismäßig große Gießöffnung tendenziell ein mehrfaches an Staub oder anderen insbesondere in der Raumluft vorhandenen Fremdkörpern aufnimmt, ist eine Abdeckung der Öffnung zweckmäßig, wobei diese atmungsaktiv sein kann.

In einer weiteren Ausführungsform des Erfindungsgegenstandes ist zwischen der auf dem Rand der Gießöffnung des flaschenartigen Behälters auflegbaren Dichtung und der Anlagefläche des Körpers angeordnet, die Öffnung überspannend, ein Siebgebilde vorgesehen.

Vorteilhaft ist hierbei, daß in einer weiteren zusätzlichen Funktion Fremdkörper aus der Flüssigkeit herausgesiebt werden können, wobei eine einfache Nachrüstung des erfindungsgemäßen Ausgießers ermöglicht wird.

Nachfolgend sind beispielhaft mehrere Ausführungsformen der erfindungsgemäßen Vorrichtung anhand der Zeichnung beschrieben:

Es zeigt
- **Fig. 1 -**: einen erfindungsgemäßen Ausgießer mit Deckel, in einer Ausgestaltung für eine Normalweinflasche, in der Seitenansicht
- **Fig. 2 -**: einen Ausgießer gemäß Fig. 1 ohne Deckel im Schnitt
- **Fig. 3 -**: einen Ausgießer gemäß Fig. 2 beim Ausgießen kleinerer Mengen
- **Fig. 4 -**: einen Ausgießer gemäß Fig. 2 beim Ausgießen größerer Mengen
- **Fig. 5 -**: einen Ausgießer gemäß Fig. 2 in einer Neigung, in der der Flüssigkeitsstrom unterbrochen wird
- **Fig. 6 -**: einen Ausgießer gemäß Fig. 2 in einer Neigung, in der Flüssigkeitsreste zurückfließen
- **Fig. 7 -**: einen Ausgießer gemäß Fig. 2 mit modifizierter Innenwandung und einem eingelegten Sieb im Schnitt
- **Fig. 8 -**: einen Ausgießer gemäß Fig. 2 mit verkleinerter Gießöffnung und Freistich
- **Fig. 9 -**: einen Ausgießer im Schnitt mit zweiteiligem Hohlkörper.

Der in den Fig. 1 und 2 dargestellte erfindungsgemäße Ausgießer besteht aus einem auf einer Weinflasche 1 aufsetzbaren Hohlkörper 2. Der Hohlkörper 2 weist eine axial angeordnete Bohrung 3 zum Durchleiten der Flüssigkeit, hier Wein, auf und liegt mit der Auflagefläche 4 auf dem Rand der Gießöffnung 5 der Weinflasche 1 auf. Zur Abdichtung ist zwischen der Auflagefläche 4 und dem Rand der Gießöffnung 5 ein in Wirkrichtung W hochelastisch wirkendes Dichtungselement 6 eingelegt. Die axiale Bohrung 3 nach oben fortsetzend, ist die sich zur Abreißkante 7 nach außen neigende Wandung 8 angeordnet. Die Wandung 8 und die äußere Wandung 9 bilden hierbei, die Abreißkante 7 erzeugend, einen spitzen Winkel S. Die äußere Wandung 9 ist so gewählt, daß der Außendurchmesser des Körpers 2 nach unten abnimmt. Wichtig ist hierbei, daß direkt unterhalb der Abreißkante 7 eine hohlkehlenartige Hinterschneidung vorgesehen wird. Hier ist die Hinterschneidung fließend in die Außenkontur des Ausgießers eingefügt.

Unterhalb der Auflagefläche 4 sind acht elastische federnd wirkende Laschen 10 so angeordnet, daß der Hohlkörper 2 nach unten verlängert wird. Am unteren Rand der Laschen 10 sind jeweils Rastnocken 11 vorgesehen, welche den Ausgießer auf dem Rand der Gießöffnung 5 der Weinflasche 1 halten. Die Rastnocken 11 sind so ausgestaltet, daß diese beim Aufschieben auf den Flaschenhals durch die unteren Schrägen 12 auseinandergedrückt werden, über die Verdickung der Flasche gleiten und unterhalb dieser zusammenfedern. Die Materialstärken der Laschen 10 sind im Bereich oberhalb der Rastnokken 11 so gewählt, daß eine ausreichend große Federwirkung erzeugt wird und die in der Wirkrichtung W an dem Dichtungselemet 6 auftretenden nach oben wirkenden Kräfte überwunden werden und somit der Ausgießer sicher gehalten wird. Zum Abnehmen des Ausgießers wird dieser einfach von der gehaltenen Weinflasche 1 nach oben abgezogen. Hierbei werden die Laschen 10 durch eine obere Schräge 14 erneut auseinandergedrückt, wodurch der Ausgießer nach oben freigegeben wird. Funktionsbezogen sind die unteren Schrägen 12 mit einen langen Anschnitt und damit mit einem geringen Flankenwinkel, hier ca. 20° zur Körperachse, sowie die oberen Schrägen 14 mit einem Flankenwinkel von ca. 45° zur Körperachse ausgeführt. Somit läßt sich der Ausgießer verhältnismäßig leicht, das bedeutet mit geringem Kraftaufwand, aufschieben. Über die 45°-Schräge wird der Ausgießer selbsthemmend unter der Verdickung 13 der Weinflasche gegen das federnd wirkende Dichtungselement 6 verspannt. Die selbsthemmende Wirkung der oberen Schräge 14 ist jedoch nur so groß, daß der Ausgießer mit leicht erhöhtem Kraftaufwand nach oben abgezogen werden kann.

Der Durchmesser der axialen Bohrung 3 entspricht maximal der lichten Weite des Halses der Weinflasche 1. Dadurch wird der mögliche Durchfluß durch den Ausgießer nicht reduziert. Der Öffnungswinkel L beträgt 90°. Es hat sich gezeigt, daß dieser Winkel besonders geeignet ist, die weiteren erfindungsgemäßen Wirkungen zu kombinieren.

Im Bedarfsfall läßt sich der Ausgießer mit einem Deckel 15 verschließen. In einer weiteren Ausgestaltung ist ein Deckel vorgesehen, welcher nach oben durchbrochen ist, wobei die Durchbrüche vorteilhaft mit einem atmungsaktiven Fließ überspannt werden. Ein solcher Deckel verhindert, wenn beispielsweise ein Rotwein zum Atmen geöffnet worden ist und vorgehalten werden soll, daß Fremdkörper in die Flasche eindringen.

Der bei allen erfindungsgemäßen Ausgestaltungen übereinstimmende Gießvorgang wird anhand der Fig. 3 bis 6 näher beschrieben. Zum Ausgießen wird die Weinflasche 1 solange geneigt, bis die Flüssigkeit beginnt, durch die Gießöffnung 5 der Flasche 1 und durch die axiale Bohrung 3 des Ausgießers über die geneigte Wandung 8, eine Gießparabel P beschreibend, abfließt. Wird die Flasche 1 stärker geneigt, so nimmt zwar der Flüssigkeitsstrom zu, beschreibt aber weiterhin, wie in Fig. 4 dargestellt, die Parabel P. Der entscheidende Vorteil liegt darin, daß die Position der Flasche 1 beim dosierten Ausgießen, nicht einer sich ändernden Gießparabel folgend, angepaßt werden muß. In Verbindung mit der größeren axialen Bohrung 3 ergibt sich die Möglichkeit, den Flüssigkeitsstrahl über eine große Bandbreite mit gleichbleibendem Gießkomfort zu dosieren. Beim Abbrechen des Gießvorganges wird der Flüssigkeitsstrom, wie in Fig. 5 dargestellt, an dem Übergang 16 unterbrochen, das bedeutet, der Flüssigkeitsspiegel sinkt hinter dieser Kante ab, wobei der sich in diesem Moment noch auf der geneigten Wandung 8 befindliche Flüssigkeitsrest an der Gießkante 7 zu einem Tropfen 17 ballt, welcher entsprechend der Darstellung in Fig 6 beim weiteren Aufrichten der Flasche 1 in das Innere zurückfließt oder an der inneren Wandung verbleibt.

Der in der Fig. 7 dargestellte Ausgießer entspricht in seinen wesentlichen Merkmalen den Fig. 1 und 2. Übereinstimmungen werden nicht noch einmal erläutert. Um eine Möglichkeit zu schaffen, Fremdkörper wie beispielsweise Korkreste aus dem Wein herauszufiltern, ist hier zusätzlich ein Siebgebilde 18, welches spitzkegelig geformt ist und einen flanschartigen Ansatz aufweist, zwischen der Auflagefläche 4 und dem Dichtelement 6 eingelegt. Da das ringförmige Dichtelement 6 seitlich und unten dichtet, ist ein ungewollter Weinaustritt ausgeschlossen. Ein Nachrüsten oder Austauschen des Siebgebildes ist aufgrund der einfachen Anordnung jederzeit möglich. Die kegelförmige Ausgestaltung ermöglicht eine bessere Luftzufuhr und verbessert damit das Fließverhalten des Weines. In weiterer Ausgestaltung ist hier die geneigte Wandung 8 leicht gewölbt und über eine Rundung in die senkrechte Wandung der axialen Bohrung 3 übergehend dargestellt. Eine solche Geometrie entspricht mit erfindungsgemäßer Neigung der Wandung 8 ebenfalls dem Erfindungsgedanken. Die Ausgestaltung des Überganges 16 als Rundung kann den gleichmäßigen Fluß des Weines geringfügig verbessern.

Der in der Fig. 8 dargestellte Ausgießer entspricht in seinen wesentlichen Merkmalen ebenfalls den Fig. 1 und 2. Übereinstimmungen werden nicht noch einmal erläutert. Die von der Abreißkante 7 umschlossene Gießöffnung des Ausgießers ist auf ein Minimum reduziert. Um eine einwandfreie erfindungsgemäße Funktion zu gewährleisten, ist hier ein Freistich 19 vorgesehen, welcher die Hinterschneidung der Abreißkante gleichwirkend ersetzt. Durch eine der Fig. 8 entsprechende Ausgestaltung wird es möglich, den Hohlkörper 2 in seinen Proportionen so zu verändern und zu verkleinern, daß eine platzsparende, in seiner Gestalt gegebenenfalls weniger gewöhnungsbedürftige Form abgeleitet und geschaffen werden kann. Fertigungsbedingte Einsparungen sind zusätzlich vorteilhaft.

Der in der Fig. 9 dargestellte Ausgießer weist einen zweiteiligen Hohlkörper 2 auf. Das Oberteil 20 liegt mit seiner Auflagefläche 4 auf dem Dichtungselement 6 auf, welches wiederum auf der Gießöffnung 5 einer Flasche aufliegt. Die axiale Bohrung 3 ist erfindungsgemäß in eine geneigte Wandung 8 mit einer Abreißkante 7 verlängert. Der Freistich 19 hinterschneidet die Abreißkante 7 außenseitig. Befestigt wird das Oberteil 20 an der die Gießöffnung 5 umgebenden äußeren Flaschenwandung mit dem Unterteil 21, welches in der Ringnut 22 des Oberteils 20 verankert ist. Der Vorteil dieser Ausführungsform liegt in der Vielzahl der möglichen Materialkombinationen, wobei das Material des Oberteils 20 nicht die besonderen Eigenschaften in bezug auf die Federwirkung wie das Material des Unterteiles 21 aufweisen muß.

Es ist zweckmäßig, dem erfindungsgemäßen Ausgießer je nach Ausgestaltung ein- oder zweistückig aus Kunststoff in Spritzgußtechnik herzustellen und ein geschnittenes Dichtelement auswechselbar einzulegen. Der Ausgießer läßt sich aber ebenso in Einzelfertigung spanend herstellen, wobei alle zulässigen und geeigneten Materialien denkbar sind.

### Bezugszeichenliste

- 1: Weinflasche
- 2: Hohlkörper
- 3: axiale Bohrung
- 4: Auflagefläche
- 5: Gießöffnung
- 6: Dichtelement
- 7: Abreißkante
- 8: geneigte Wandung
- 9: äußere Wandung
- 10: Lasche
- 11: Rastnocke
- 12: untere Schräge
- 13: Verdickung
- 14: obere Schräge
- 15: Deckel
- 16: Übergang
- 17: Tropfen
- 18: Sieb
- 19: Freistich
- 20: Oberteil
- 21: Unterteil
- 22: Ringnut

- S: spitzer Winkel
- L: Öffnungswinkel
- P: Gießparabel

## Patentansprüche

1. Ausgießer für flaschenartige Behälter mit
-- einem mit einer inneren Anlagefläche (4) auf den Rand der Gießöffnung (5) aufsitzenden Hohlkörper (2), dessen Unterteil (21) die äußere Wandung der Gießöffnung (5) umgreift und dessen Oberteil (20) mit einer sich nach außen aufweitenden Wandung (9) eine hinterschnittene Gießkante (7) bildet,
-- einer die Anlagefläche (4) axial durchsetzenden Bohrung (3) zum Durchleiten einer Flüssigkeit und mit
-- einer von einem Übergang (16) der Anlagefläche (4) ausgehenden, sich nach außen aufweitenden inneren Wandung (8), die mit der äußeren Wandung (9) einen spitzen Winkel (S) einschließt und mit dieser zusammen an der Gießkante eine Abreißkante (7) für die Flüssigkeit bildet,
**dadurch gekennzeichnet**, daß
-- die innere Wandung (8) einen Öffnungswinkel (L) zwischen 60° und 120° einschließt,
-- am Unterteil (21) unterhalb der Anlagefläche (4) federnde Laschen (10) umlaufend ausgebildet sind, welche mit der äußeren Wandung der Gießöffnung (5) zusammenwirkende Rastnocken (11) aufweisen und daß
-- ein hochelastisches Dichtungselement (6) zwischen dem Rand der Gießöffnung und der Anlagefläche (4) vorgesehen ist.

2. Ausgießer nach Anspruch 1, dadurch gekennzeichnet, daß der Öffnungswinkel (L) 90° beträgt.

3. Ausgießer nach Anspruch 1 oder 2, dadurch gekennzeichnet, daß der Öffnungsdurchmesser an der Abreißkante (7) mindestens um die Hälfte größer ist als der Durchmesser der Bohrung (3).

4. Ausgießer nach einem der vorstehenden Ansprüche, dadurch gekennzeichnet, daß ein auf der Abreißkante (7) oder der inneren Wandung (8) auflegbarer, die Öffnung verschließender Deckel (15) vorgesehen ist.

5. Ausgießer nach Anspruch 4, dadurch gekennzeichnet, daß der Deckel (15) einen Luftaustausch ermöglichende Durchbrüche aufweist.

6. Ausgießer nach Anspruch 5, dadurch gekennzeichnet, daß die Durchbrüche mit einem atmungsaktiven Fließ überspannt sind.

7. Ausgießer nach einem der vorstehenden Ansprüche, dadurch gekennzeichnet, daß zwischen der Dichtung (6) und der Anlagefläche (4) ein Sieb (18) vorgesehen ist.

8. Ausgießer nach Anspruch 7, dadurch gekennzeichnet, daß das Sieb kegelförmig ausgebildet ist.

9. Ausgießer nach einem der vorstehenden Ansprüche, dadurch gekennzeichnet, daß das Oberteil (20) und das Unterteil (21) als zwei getrennte Bauteile ausgebildet sind.

## Claims

1. Pouring device for bottle-like receptacles having
-- a hollow body (2) with an interior contact surface (4) resting on the edge of the pouring orifice (5), of which the bottom part (21) engages around the outer wall of the pouring orifice (5) and of which the top part (20) with a wall (9) widening outward forms an undercut pouring edge (7),
-- a borehole (3) passing axially through the contact surface (4) for conduction of a liquid, and with
-- an interior wall (8) widening out and extending outward from a transition area (16) of the contact surface (4), which wall (8) with the outer wall (9) embodies an acute angle (S) and together with wall (9) at the pouring edge forms a pull-off edge (7) for the liquid,
**characterized in that**
-- the interior wall (8) includes an aperture angle (L) between 60° and 120°,
-- on the bottom part (21) beneath the contact surface (4) are constructed surrounding elastic brackets (10), which have stop pins (11) cooperating with the outer wall of the pouring orifice (5), and that
-- a highly elastic sealing element (6) is provided between the edge of the pouring orifice and the contact surface (4).

2. Pouring device as in Claim 1, characterized in that the aperture angle (L) is 90°.

3. Pouring device as in Claim 1 or 2, characterized in that the orifice diameter at the pull-off edge (7) is at least half again greater than the diameter of the borehole (3).

4. Pouring device as in one of the preceding Claims, characterized in that a cover (15) is provided, covering the orifice, which can be mounted on the pull-off edge (7) or the interior wall (8).

5. Pouring device as in Claim 4, characterized in that the cover (15) has orifices facilitating an air exchange.

6. Pouring device as in Claim 5, characterized in that the orifices are spanned with a flow allowing breathing.

7. Pouring device as in one of the preceding Claims, characterized in that a screen (18) is provided between the seal (6) and the contact surface (4).

8. Pouring device as in Claim 7, characterized in that the screen is configured as conical.

9. Pouring device as in one of the preceding Claims, characterized in that the top part (20) and the bottom part (21) are configured as two separate structural parts.

## Revendications

1. Bec verseur pour récipients du genre bouteilles, comprenant:
- un corps creux (2) reposant, par une surface d'appui interne (4), sur le bord de l'orifice de versement (5), et dont la partie inférieure (21) enveloppe la paroi externe de l'orifice de versement (5) et dont la partie supérieure (20) forme, avec une paroi (9) s'élargissant vers l'extérieur, une arête de versement (7) à dépouille inverse,
- un trou (3) traversant axialement la surface d'appui (4), pour le passage d'un liquide, et
- une paroi interne (8) partant d'une transition (16) de la surface d'appui (4) et s'élargissant vers l'extérieur, paroi incluant un angle aigu (S) avec la paroi externe (9) et formant avec cette dernière, au niveau de l'arête de versement, une arête à arracher (7) pour la libération du liquide,
caractérisé en ce que:
- la paroi interne (8) inclut un angle d'ouverture (L) compris entre 60° et 120°,
- des languettes élastiques (10) sont formées sur le pourtour de la partie inférieure (21), en dessous de la surface d'appui (4), lesquelles présentent des bossages d'arrêt (11) coopérant avec la paroi externe de l'orifice de versement (5), et
- en ce qu'un élément d'étanchéité (6) à élasticité élevée est prévu entre le bord de l'orifice de versement et la surface d'appui (4).

2. Bec verseur selon la revendication , caractérisé en ce que l'angle d'ouverture (L) est de 90°.

3. Bec verseur selon la revendication 1 ou 2, caractérisé en ce que le diamètre d'ouverture au niveau de l'arête à arracher (7) est plus grand, au moins de moitié, que le diamètre du trou (3).

4. Bec verseur selon l'une des revendications précédentes, caractérisé en ce qu'un bouchon (15) pouvant être posé sur l'arête à arracher (7) ou la paroi interne (8) et obturant l'orifice est prévu.

5. Bec verseur selon la revendication 4, caractérisé en ce que le bouchon (15) présente des percements permettant un échange d'air.

6. Bec verseur selon la revendication 5, caractérisé en ce que les percements sont recouverts d'un non tissé laissant passer l'air.

7. Bec verseur selon l'une des revendications précédentes, caractérisé en ce qu'un tamis (18) est prévu entre le joint d'étanchéité (6) et la surface d'appui (4).

8. Bec verseur selon la revendication 7, caractérisé en ce que le tamis est de forme conique.

9. Bec verseur selon l'une des revendications précédentes, caractérisé en ce que la partie supérieure (20) et la partie inférieure (21) sont deux composants séparés.
